# EUROPÄISCHE PATENTSCHRIFT

(11) **EP 3 220 776 B1**
(45) Veröffentlichungstag und Bekanntmachung des Hinweises auf die Patenterteilung: **19.09.2018**
(21) Anmeldenummer: 15781287.6
(22) Anmeldetag: 28.09.2015
(51) Int. Cl.: A47B 88/40, E05F 1/16

(54) **EINZUGSVORRICHTUNG FÜR MÖBELTEILE**
RETRACTING DEVICE FOR FURNITURE PARTS
DISPOSITIF D'INSERTION D'ÉLÉMENTS DE MEUBLE

(30) Priorität: 30.10.2014 AT 7972014
(43) Veröffentlichungstag der Anmeldung: 27.09.2017
(73) Patentinhaber: Julius Blum GmbH, 6973 Höchst (AT)
(72) Erfinder: GASSER, Ingo, 6973 Höchst (AT)
(74) Vertreter: Torggler & Hofinger Patentanwälte
(86) Internationale Anmeldenummer: PCT/AT2015/000123
(87) Internationale Veröffentlichungsnummer: WO 2016/065378

(56) Entgegenhaltungen:
- WO-A1-2011/150432
- DE-A1-102010 061 160

## Beschreibung

Die vorliegende Erfindung bezieht sich auf eine Einzugsvorrichtung zum Einziehen eines bewegbar gelagerten Möbelteiles in die geschlossene Endlage relativ zu einem Möbelkorpus, umfassend:
- einen Mitnehmer, der mit dem bewegbaren Möbelteil lösbar koppelbar ist und der zumindest abschnittsweise entlang eines linearen Verfahrweges verschiebbar gelagert ist,
- wenigstens eine Federvorrichtung zur Kraftbeaufschlagung des Mitnehmers, wobei die Federvorrichtung über einen vom Mitnehmer gesonderten Federhalter spannbar ist,
- eine Koppelvorrichtung zur Bewegungskopplung zwischen Mitnehmer und Federhalter, wobei durch die Koppelvorrichtung die Befestigungsstelle der Federvorrichtung am Federhalter beim Ausziehen des Mitnehmers entlang einer Steuerkurve gegenüber der Position des verfahrenden Mitnehmers zurückfällt.

Im Weiteren betrifft die Erfindung eine Schubladenausziehführung mit einer Einzugsvorrichtung der zu beschreibenden Art sowie eine Anordnung mit einer Schublade und mit einer derartigen Einzugsvorrichtung.

Einzugsvorrichtungen kommen insbesondere mit Schubladen oder Schiebetüren zum Einsatz, die über einen Großteil ihres Auszugsbereiches frei verfahrbar sind und die erst gegen Ende der Schließbewegung vom Mitnehmer der Einzugsvorrichtung erfasst, durch Federkraft in die geschlossene Endlage eingezogen und dort mit einer vorgegebenen Schließkraft gehalten werden. Beim Öffnen des bewegbaren Möbelteiles muss ein Benutzer zunächst durch Ziehen eine Kraft entgegen des Federwiderstandes der Einzugsvorrichtung aufbringen, bis der Mitnehmer nach einer vorgegebenen Wegstrecke vom bewegbaren Möbelteil entkoppelt und in eine vorgespannte Parkposition bewegt wird, in der die Feder in einer gespannten Bereitschaftsposition verharrt, sodass das bewegbare Möbelteil beim nächsten Schließvorgang erneut eingezogen werden kann. Für einen Benutzer macht sich die Entkopplung des Mitnehmers bei der Öffnungsbewegung der Schublade häufig mit einer ruckartigen Bewegung und einem Klickgeräusch bemerkbar, da infolge der plötzlichen Federabrisskraft die Schublade frei beweglich ist und aufgrund der zuvor ausgeübten Zugkraft in Öffnungsrichtung beschleunigt wird.

Die WO 2011/150432 A1 der Anmelderin löst dieses Problem durch einen vom Mitnehmer gesonderten Federhalter, welcher entlang einer Steuerkurve verschiebbar geführt ist. Der Mitnehmer und der Federhalter sind dabei durch eine Koppelvorrichtung in Form von ineinander greifenden Verzahnungen miteinander bewegungsgekoppelt verbunden. Beim Spannen der Federvorrichtung (d.h. beim Öffnen des bewegbaren Möbelteiles) fällt die Befestigungsstelle der Federvorrichtung am Federhalter gegenüber der Position des sich in Öffnungsrichtung verfahrenden Mitnehmers zurück, sodass die Bewegung der Befestigungsstelle der Federvorrichtung langsamer als die Bewegung des Mitnehmers ist. Das Aufladen der Federvorrichtung erfolgt dadurch mit einem reduzierten Kraftaufwand, der unerwünschte Federabriss und eine damit verbundene, übermäßige Beschleunigung des bewegbaren Möbelteiles beim Entkuppeln des Mitnehmers kann damit verhindert werden.

Aufgabe der vorliegenden Erfindung ist es, eine Einzugsvorrichtung der eingangs erwähnten Gattung mit reduzierten Reibungskräften und einer kompakteren Bauweise anzugeben.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Gemäß der Erfindung ist also vorgesehen, dass die Koppelvorrichtung wenigstens einen zweiarmigen Hebel mit zwei Hebelenden aufweist, wobei der zweiarmige Hebel um eine Drehachse am Federhalter schwenkbar gelagert ist, wobei ein erstes Hebelende des zweiarmigen Hebels mit dem Mitnehmer bewegungsgekoppelt verbunden ist und wobei das zweite Hebelende des zweiarmigen Hebels zumindest ein Führungselement aufweist, welches beim Ausziehen des Mitnehmers zumindest abschnittsweise entlang der Steuerkurve verschiebbar geführt ist, wobei das erste Hebelende des zweiarmiges Hebels über zumindest einen Übertragungshebel mit dem Mitnehmer bewegungsgekoppelt verbunden ist.

Durch die Koppelvorrichtung mit dem zweiarmigen Hebel kann ein Hebelgetriebe mit einer Kraftabsenkmechanik realisiert werden, welches reduzierte Reibungskräfte und reduzierte Geräuschentwicklungen im Vergleich zu einem Zahnradgetriebe aufweist. Neben einfacher auszuführenden Bauteilen bietet die vorgeschlagene Konstruktion auch die Möglichkeit, die Hebel der Koppelvorrichtung - insbesondere in der eingezogenen Stellung des Mitnehmers - ineinander zu verschachteln, wodurch eine sehr kompakte Bauform der Einzugsvorrichtung realisierbar ist. Durch die jeweilige Form und Größe des zweiarmigen Hebels bzw. jene der Steuerkurve können die zum Spannen der Federvorrichtung erforderlichen Kräfte sowie die effektive Länge des Spannweges in vielen Ausführungsformen modifiziert werden.

Weitere Einzelheiten und Vorteile der vorliegenden Erfindung ergeben sich anhand der in den Figuren gezeigten Ausführungsbeispiele. Dabei zeigt bzw. zeigen:
- Fig. 1: eine perspektivische Darstellung eines Möbel mit einem Möbelkorpus und relativ dazu bewegbar gelagerten Schubladen,
- Fig. 2: eine Schubladenausziehführung mit einer Einzugsvorrichtung in einer perspektivischen Ansicht,
- Fig. 3: die Einzugsvorrichtung in einer Explosionsdarstellung von oben her gesehen,
- Fig. 4: die Einzugsvorrichtung in einer Explosionsdarstellung von unten her gesehen,
- Fig. 5a-5d: den Spannvorgang der Federvorrichtung in zeitlichen Abfolgen,
- Fig. 6a, 6b: die Einzugsvorrichtung in einer perspektivischen Ansicht sowie eine vergrößerte Detaildarstellung hierzu.

Fig. 1 zeigt ein Möbel 1 mit einem schrankförmigen Möbelkorpus 2 und relativ dazu bewegbar gelagerten Möbelteilen 3 in Form von Schubladen 4. Die Schubladen 4 umfassen jeweils eine Frontblende 5, einen Schubladenboden 6, Seitenwände 7 und eine Rückwand 8. Oberhalb der Seitenwände 7 sind Streben 9 vorgesehen, die sich zwischen der Frontblende 5 und der Rückwand 8 erstrecken und die zur Vergrößerung des Aufnahmevolumens der Schublade 4 vorgesehen sind. Zur verfahrbaren Lagerung der Schubladen 4 relativ zum Möbelkorpus 2 sind Schubladenausziehführungen 10 vorgesehen, welche jeweils eine am Möbelkorpus 2 zu befestigende Korpusschiene 11 und zumindest eine mit der Schublade 4 zu verbindende Ausziehschiene 12 aufweisen, welche relativ zur stationären Korpusschiene 11 verschiebbar gelagert ist. Zwischen der Korpusschiene 11 und der Ausziehschiene 12 kann noch eine zusätzliche verschiebbare Mittelschiene angeordnet werden, durch welche ein Vollauszug der Schublade 4 ermöglicht werden kann. Ein solcher Vollauszug liegt dann vor, wenn die Rückwand 8 im voll ausgezogenen Zustand der Schublade 4 etwa bündig zur Stirnseite des Möbelkorpus 2 verläuft.

Fig. 2 zeigt die Schubladenausziehführung 10 mit einer Einzugsvorrichtung 14 in einer perspektivischen Darstellung. Durch die Einzugsvorrichtung 14 ist die verschiebbar gelagerte Ausziehschiene 12 gegen Ende der Schließbewegung durch die Kraft einer Federvorrichtung 16 in die vollständige Endlage einziehbar. Die Ausziehschiene 12 weist hierfür üblicherweise ein (nicht gezeigtes) Koppelelement (insbesondere einen von der Ausziehschiene 12 abstehenden Zapfen) auf. Dieses Koppelelement ist mit einem relativ zum Gehäuse 17 verschiebbar gelagerten Mitnehmer 18 der Einzugsvorrichtung 14 lösbar koppelbar und kann anschließend durch die Kraft der Federvorrichtung 16 in die vollständige Endlage eingezogen werden. Das Gehäuse 17 der Einzugsvorrichtung 14 ist vorzugsweise an der Korpusschiene 11 befestigt und in einem zwischen der Ausziehschiene 12 und dem Befestigungsabschnitt 13 der Korpusschiene 11 gebildeten Zwischenraum angeordnet.

Fig. 3 zeigt die Einzugsvorrichtung 14 in einer von oben her gesehenen Explosionsdarstellung. Zur gleitenden Führung des Mitnehmers 18 ist am Gehäuse 17 ein linearer Verfahrweg 19 vorgesehen, an welchen sich ein abgebogener oder abgekanteter Abschnitt 20 anschließt. Der Mitnehmer 18 weist eine Kerbe 27 auf, die mit einem an der Ausziehschiene 12 befestigten Koppelelement (insbesondere einem Zapfen) lösbar koppelbar ist. In der vollständigen Schließstellung der Schublade 4 befindet sich das Koppelelement in Eingriff mit der Kerbe 27. Beim manuellen Öffnen der Schublade 4 wird über das Koppelelement auch der Mitnehmer 18 entlang des linearen Verfahrweges in Öffnungsrichtung 35 (Fig. 5a-5d) gezogen, wodurch die Federvorrichtung 16 gespannt wird. Nach einer vorgegebenen Wegstrecke gelangt der Mitnehmer 18 in den abgebogenen Abschnitt 20, sodass der Mitnehmer 18 verschwenkt, das Koppelelement der Ausziehschiene 12 freigegeben und anschließend die Schublade 4 ungekoppelt weiter in Öffnungsrichtung 35 verfahrbar ist. Der Mitnehmer 18 verbleibt einstweilen im abgebogenen Abschnitt 20 in einer gekippten Lage, d.h. in einer vorgespannten, selbsthemmend arretierten Bereitschaftsposition, wobei die Federvorrichtung 16 gespannt ist. Beim Schließen der Schublade 4 kann das an der Ausziehschiene 12 angeordnete Koppelelement den Mitnehmer 18 durch den Eintritt in die Kerbe 27 wieder aus der vorgespannten Bereitschaftsposition herauslösen, woraufhin der Mitnehmer 18 (und damit die Ausziehschiene 12) durch die Kraft der Federvorrichtung 16 in die vollständige Schließstellung einziehbar ist.

Zum Spannen der Federvorrichtung 16 ist eine Koppelvorrichtung 30 in Form eines Hebelgetriebes vorgesehen, durch welches die zum Spannen der Federvorrichtung 16 erforderliche Kraft reduziert, ein plötzlicher unerwünschter Abriss der Federkraft (d.h. in jenem Moment, in dem der Mitnehmer 18 beim Öffnen in den abgebogenen Abschnitt 20 eintritt und dabei die Schublade 4 freigibt) sowie eine damit verbundene, übermäßige Beschleunigung der Schublade 4 in Öffnungsrichtung verhindert wird. Die Federvorrichtung 16 ist über einen vom Mitnehmer 18 gesonderten Federhalter 21 spannbar, wobei die Befestigungsstelle 22 der Federvorrichtung 16 mit dem Federhalter 21 verbunden ist. Der Federhalter 21 weist ein Lager 28 auf, an welchem ein zweiarmiger Hebel 23 um eine Drehachse 25 schwenkbar gelagert ist. Am zweiarmigen Hebel 23 ist an einem Hebelende zumindest ein Führungselement 24 angeordnet, welches entlang einer Steuerkurve 33 (Fig. 4) des Gehäuses 17 verschiebbar geführt ist. Das andere Hebelende des zweiarmigen Hebels 23 ist über eine Gelenkachse 36 mit einem, vorzugsweise bogenförmigen, Übertragungshebel 26 verbunden. Das andere Ende des Übertragungshebels 26 ist über ein Drehlager 29 mit dem Mitnehmer 18 bewegungsgekoppelt verbunden, wobei das Drehlager 29 des Übertragungshebels 26 in eine Öffnung 31 des Mitnehmers 18 eingreift. Das erste Hebelende und das zweite Hebelende des zweiarmigen Hebels 23 können unterschiedlich lang ausgebildet sein, wobei es aus kräftetechnischer Sicht von Vorteil ist, wenn das Führungselement 24 am längeren Hebelende des zweiarmigen Hebels 23 angeordnet ist.

Fig. 4 zeigt die Einzugsvorrichtung 14 in einer von unten her gesehenen Explosionsdarstellung. Die Befestigungsstelle 22 der Federvorrichtung 16 ist in einer Ausnehmung 32 des Federhalters 21 formschlüssig verankerbar, das Lager 28 des Federhalters 21 dient zur schwenkbaren Lagerung des zweiarmigen Hebels 23 um die Drehachse 25. Das andere Hebelende des zweiarmigen Hebels 23 ist über den gekrümmten Übertragungshebel 26 mit dem Mitnehmer 18 gelenkig verbunden. Zur Führung des Mitnehmers 18 ist am Gehäuse 17 der Einzugsvorrichtung 14 ein linearer Verfahrweg 19 sowie ein daran anschließender gebogener Abschnitt 20 angeordnet oder ausgebildet. Der Mitnehmer 18 weist eine Führungsvorrichtung 34 in Form eines Vorsprungs auf, durch den der Mitnehmer 18 entlang des linearen Verfahrweges 19 und entlang des gebogenen Abschnitts 20 führbar ist. Ferner ist am Gehäuse 17 eine vom linearen Verfahrweg 19 gesonderte Steuerkurve 33 zur verschiebbaren Führung des Führungselementes 24 ausgebildet. Die Steuerkurve 33 weist einen linear verlaufenden Abschnitt und einen daran anschließenden gekrümmten Abschnitt auf, welcher mit dem letzten Spannweg der Federvorrichtung 16 korrespondiert. Durch das Zusammenwirken des zweiarmigen Hebels 23 mit dem gekrümmten Abschnitt der Steuerkurve 33 kann erreicht werden, dass im letzten Abschnitt des Spannweges der Federvorrichtung 16 bis hin zum Ende des Spannweges die Bewegung der Befestigungsstelle 22 der Federvorrichtung 16 am Federhalter 21 gegenüber der Position des verfahrenden Mitnehmers 18 zurückfällt, sodass im letzten Spannweg der Federvorrichtung 16 die Bewegung der Befestigungsstelle 22 langsamer als die Bewegung des Mitnehmers 18 ist. Gemäß einem Ausführungsbeispiel kann vorgesehen sein, dass die Länge des gekrümmten Abschnitts der Steuerkurve 33 - in Bezug auf die Gesamtlänge der Steuerkurve 33 - zumindest ein Drittel der Gesamtlänge der Steuerkurve 33 beträgt. Durch die Länge und Form der Steuerkurve 33 kann der Spannweg sowie der Kraftverlauf des Spannvorganges auf verschiedenste Art modifiziert werden, beispielsweise kann durch eine - in Bezug zum linearen Verfahrweg 19 - längere Steuerkurve 33 auch die zum Spannen erforderliche Kraft reduziert werden.

Fig. 5a-5d zeigen den Spannvorgang der Federvorrichtung 16 in zeitlichen Abfolgen. Ausgehend von der vollständigen Schließstellung gemäß Fig. 5a, in der die Federvorrichtung 16 weitgehend entspannt ist, wird durch eine manuelle Zugausübung auf das bewegbare Möbelteil 3 der Mitnehmer 18 entlang des linearen Verfahrweges 19 in Öffnungsrichtung 35 gezogen, wobei die Federvorrichtung 16 relativ zur ortsfesten Federbasis 15 (Fig. 2) gespannt wird. In einem ersten Spannabschnitt ΔX1 liegen etwa gleiche Bewegungsverhältnisse zwischen dem Mitnehmer 18 und der Befestigungsstelle 22 der Federvorrichtung 16 vor, d.h. die Befestigungsstelle 22 bewegt sich mit derselben Geschwindigkeit in Öffnungsrichtung 35 wie der Mitnehmer 18. Der am Federhalter 21 schwenkbar gelagerte zweiarmige Hebel 23 wird durch das Führungselement 24 entlang der Steuerkurve 33 geführt, wobei in einem zweiten Spannabschnitt ΔX2 eine in Bezug zum ersten Spannabschnitt ΔX1 verlangsamte Bewegung der Befestigungsstelle 22 herbeigeführt wird (Fig.5b). Durch das Zusammenwirken des Führungselementes 24 mit dem gekrümmten Abschnitt der Steuerkurve 33 wird der zweiarmige Hebel 23 im Uhrzeigersinn verschwenkt, sodass in einem dritten Spannabschnitt ΔX3 wiederum eine in Bezug zum zweiten Spannabschnitt ΔX2 verlangsamte Bewegung der Befestigungsstelle 22 relativ zu dem weiter sich in Öffnungsrichtung 35 bewegenden Mitnehmers 18 erfolgt. In Fig. 5d nimmt der Mitnehmer 18 eine gekippte, selbsthemmend arretierte Bereitschaftsstellung ein, in der die Kopplung zwischen dem bewegbaren Möbelteil 3 und dem Mitnehmer 18 aufgehoben ist, sodass das bewegbare Möbelteil 3 ungekoppelt weiter in Öffnungsrichtung 35 ausziehbar ist.

Über die Spannabschnitte ΔX1, ΔX2 und ΔX3 wird somit eine kontinuierliche, verlangsamte Bewegung der Befestigungsstelle 22 relativ zu dem sich in Öffnungsrichtung 35 bewegenden Mitnehmers 18 herbeigeführt, sodass die Federvorrichtung 16 nicht bis zur maximalen Federauslenkung gespannt wird. Das Spannen der Federvorrichtung 16 erfordert somit weniger Kraftaufwand, wobei der Übergangsbereich bzw. die Lastwechsel zwischen der gekoppelten und der ungekoppelten Stellung des Mitnehmers 18 deutlich harmonisiert werden, d.h. der unerwünschte Federabriss und eine damit verbundene unerwünschte Beschleunigung des bewegbaren Möbelteiles 3 beim Entkuppeln des Mitnehmers 18 von der Schublade 4 kann damit verhindert werden. Durch die durch die Koppelvorrichtung 30 herbeigeführte Untersetzung können auch Federvorrichtungen 16 mit hoher Federkraft mit einem reduzierten Kraftaufwand gespannt werden.

Fig. 6a zeigt die Einzugsvorrichtung 14 in einer perspektivischen Ansicht, wobei die Federvorrichtung 16 relativ zur stationären Federbasis 15 gespannt werden kann. Fig. 6b zeigt den in Fig. 6a eingerahmten Bereich in einer vergrößerten Ansicht, wobei sich der Mitnehmer 18 in einer eingezogenen Endstellung befindet. Die Federvorrichtung 16 ist über die Befestigungsstelle 22 mit dem verfahrbaren Federhalter 21 verbunden, an welchem der zweiarmige Hebel 23 um eine Drehachse 25 schwenkbar gelagert ist. Das erste Hebelende des zweiarmigen Hebels 23 ist über eine Gelenkachse 36 mit einem ersten Ende des Übertragungshebels 26 verbunden, ein zweites Ende des Übertragungshebels 26 ist über ein Drehlager 29 mit dem Mitnehmer 18 gelenkig verbunden. Das zweite Hebelende des zweiarmigen Hebels 23 umfasst ein Führungselement 24, welches bei einer Bewegung des Mitnehmers 18 entlang der Steuerkurve 33 verschiebbar geführt ist. Zu erkennen ist, dass sich in der eingezogenen Stellung des Mitnehmers 18 die Befestigungsstelle 22, die Gelenkachse 36, die Drehachse 25 sowie das Drehlager 29 in einer Draufsicht im Wesentlichen auf einer gemeinsamen Linie befinden, welche der Wirkrichtung 37 der Federvorrichtung 16 entspricht. Durch diese fluchtende Anordnung der Bauteile können die Reibungskräfte der Einzugsvorrichtung 14 deutlich reduziert werden.

Die kompakte Bauweise der Einzugsvorrichtung 14 ist auch daran erkennbar, dass im eingezogenen Zustand des Mitnehmers 18 der - entlang der Längserstreckung - bogenförmig ausgebildete Übertragungshebel 26 den zweiarmigen Hebel 23 umgreift. Überdies kann vorgesehen sein, dass der Federhalter 21, der zweiarmige Hebel 23, der Übertragungshebel 26 sowie der Mitnehmer 18 - relativ zur Drehachse 25 - in Höhenrichtung voneinander beabstandet bzw. überlappend angeordnet sind. Durch diese verschachtelte Anordnung der Bauteile ist es möglich, einen Abschnitt des Mitnehmers 18 in Richtung zur Gelenkachse 36 hin zu verlängern, sodass insgesamt ein verlängerter Abschnitt des Mitnehmers 18 am linearen Verfahrweg 19 zur Anlage kommt. Dadurch ergibt sich auch eine verbesserte kippsichere Führung des Mitnehmers 18 bei einer Bewegung entlang des linearen Verfahrweges 19.

Als Federvorrichtungen 16 kann zumindest eine Schraubenfeder Verwendung finden, welche vorzugsweise als Zugfeder ausgebildet ist. Zur Aufbringung einer höheren Federkraft können auch Federpakete mit zwei oder mehreren parallel geschalteten Schraubenfedern Verwendung finden, welche beim Spannvorgang alle gleich weit gezogen werden.

## Patentansprüche

1. Einzugsvorrichtung (14) zum Einziehen eines bewegbar gelagerten Möbelteiles (3) in die geschlossene Endlage relativ zu einem Möbelkorpus (2), umfassend:
- einen Mitnehmer (18), der mit dem bewegbaren Möbelteil (3) lösbar koppelbar ist und der zumindest abschnittsweise entlang eines linearen Verfahrweges (19) verschiebbar gelagert ist,
- wenigstens eine Federvorrichtung (16) zur Kraftbeaufschlagung des Mitnehmers (18), wobei die Federvorrichtung (16) über einen vom Mitnehmer (18) gesonderten Federhalter (21) spannbar ist,
- eine Koppelvorrichtung (30) zur Bewegungskopplung zwischen Mitnehmer (18) und Federhalter (21), wobei durch die Koppelvorrichtung (30) die Befestigungsstelle (22) der Federvorrichtung (16) am Federhalter (21) beim Ausziehen des Mitnehmers (18) entlang einer Steuerkurve (33) gegenüber der Position des verfahrenden Mitnehmers (18) zurückfällt,
- wobei die Koppelvorrichtung (30) wenigstens einen zweiarmigen Hebel (23) mit zwei Hebelenden aufweist, wobei der zweiarmige Hebel (23) um eine Drehachse (25) am Federhalter (21) schwenkbar gelagert ist, wobei ein erstes Hebelende des zweiarmigen Hebels (23) mit dem Mitnehmer (18) bewegungsgekoppelt verbunden ist und wobei das zweite Hebelende des zweiarmigen Hebels (23) zumindest ein Führungselement (24) aufweist, welches beim Ausziehen des Mitnehmers (18) zumindest abschnittsweise entlang der Steuerkurve (33) verschiebbar geführt ist,
**dadurch gekennzeichnet, dass** das erste Hebelende des zweiarmigen Hebels (23) über zumindest einen Übertragungshebel (26) mit dem Mitnehmer (18) bewegungsgekoppelt verbunden ist.

2. Einzugsvorrichtung nach Anspruch 1, **dadurch gekennzeichnet, dass** das erste Hebelende und das zweite Hebelende des zweiarmigen Hebels (23) unterschiedlich lang ausgebildet sind.

3. Einzugsvorrichtung nach Anspruch 2, **dadurch gekennzeichnet, dass** das zumindest eine Führungselement (24) am längeren der beiden Hebelenden des zweiarmigen Hebels (23) angeordnet ist.

4. Einzugsvorrichtung nach einem der Ansprüche 1 bis 3, **dadurch gekennzeichnet, dass** der zumindest eine Übertragungshebel (18) bogenförmig ausgebildet ist.

5. Einzugsvorrichtung nach Anspruch 4, **dadurch gekennzeichnet, dass** der bogenförmige Übertragungshebel (18) in der eingezogenen Stellung des Mitnehmers (18) den zweiarmigen Hebel (23) umgreift.

6. Einzugsvorrichtung nach einem der Ansprüche 1 bis 5, **dadurch gekennzeichnet, dass** die Steuerkurve (33) vom linearen Verfahrweg (19) des Mitnehmers (18) gesondert ausgebildet ist.

7. Einzugsvorrichtung nach einem der Ansprüche 1 bis 6, **dadurch gekennzeichnet, dass** die Steuerkurve (33) an zumindest einem Endbereich, welcher mit dem letzten Spannweg der Federvorrichtung (16) korrespondiert, einen gekrümmten Abschnitt aufweist.

8. Einzugsvorrichtung nach Anspruch 7, **dadurch gekennzeichnet, dass** die Länge des gekrümmten Abschnittes der Steuerkurve (33) - in Bezug auf die Gesamtlänge der Steuerkurve (33) - wenigstens ein Drittel der Gesamtlänge der Steuerkurve (33) beträgt.

9. Einzugsvorrichtung nach einem der Ansprüche 1 bis 8, **dadurch gekennzeichnet, dass** die Einzugsvorrichtung (14) ein Gehäuse (17) aufweist, an dem der lineare Verfahrweg (19) und/oder die Steuerkurve (33) angeordnet oder ausgebildet ist bzw. sind.

10. Einzugsvorrichtung nach einem der Ansprüche 1 bis 9, **dadurch gekennzeichnet, dass** der Mitnehmer (18) zwischen einer selbsthemmend arretierten Bereitschaftsstellung, in welcher die zumindest eine Federvorrichtung (16) gespannt ist, und einer Endlage, in welcher die zumindest eine Federvorrichtung (16) zumindest teilweise entspannt ist, entlang des linearen Verfahrweges (19) bewegbar gelagert ist.

11. Schubladenausziehführung mit Einzugsvorrichtung nach einem der Ansprüche 1 bis 10.

12. Schubladenausziehführung nach Anspruch 11, **dadurch gekennzeichnet, dass** die Schubladenausziehführung (10) eine an einem Möbelkorpus (2) zu befestigende Korpusschiene (11) und zumindest eine relativ zur Korpusschiene (11) verfahrbar gelagerte Ausziehschiene (12) aufweist, wobei die Ausziehschiene (12) gegen Ende der Schließbewegung durch die Einzugsvorrichtung (14) in die vollständig geschlossene Endlage einziehbar ist.

13. Anordnung mit einer Schublade (4) und einer Einzugsvorrichtung (14) nach einem der Ansprüche 1 bis 10 oder mit einer Schubladenausziehführung (10) nach Anspruch 11 oder 12.

## Claims

1. A retraction device (14) for retracting a movably-supported furniture part (3) into the closed end position relative to a furniture carcass (2), including:
- an entrainment member (18) configured to be releasably coupled to the movable furniture part (3), the entrainment member (18) being supported displaceably over at least a region along a linear displacement path (19),
- at least one spring device (16) for applying a force to the entrainment member (18), the spring device (16) is configured to be tensioned by a spring holder (21) separate from the entrainment member (18),
- a coupling device (30) for motionally coupling a movement between the entrainment member (18) and the spring holder (21), the coupling device (30) being configured to cause the fastening location (22) of the spring device (16) on the spring holder (21) to fall back relative to the position of the moving entrainment member (18) along a control curve (33) upon pulling out the entrainment member (18),
- wherein the coupling device (30) includes at least one two-armed lever (23) having two lever ends, the two-armed lever (23) being pivotally mounted about a pivoting axis (25) on the spring holder (21), a first lever end of the two-armed lever (23) being motionally coupled to the entrainment member (18), and a second lever end of the two-armed lever (23) including at least one guide element (24) which, upon pulling out the entrainment member (18), is displaceably guided over at least a region of the control curve (33),
**characterized in that** that the first lever end of the two-armed lever (23) is motionally coupled to the entrainment member (18) by at least one transmission lever (26).

2. The retraction device according to claim 1, **characterized in that** the first lever end and the second lever end of the two-armed lever (23) have different lengths.

3. The retraction device according to claim 2, **characterized in that** the at least one guide element (24) is arranged on a longer one of the two lever ends of the two-armed lever (23).

4. The retraction device according to one of the claims 1 to 3, **characterized in that** the at least one transmission lever (26) is curved-shaped.

5. The retraction device according to claim 4, **characterized in that** the curved-shaped transmission lever (26) embraces the two-armed lever (23) in the pulled-in position of the entrainment member (18).

6. The retraction device according to one of the claims 1 to 5, **characterized in that** the control curve (33) is formed separately from the linear displacement path (19) of the entrainment member (18).

7. The retraction device according to one of the claims 1 to 6, **characterized in that** the control curve (33) includes a curved section on an end region which corresponds to the last tensioning path of the spring device (16).

8. The retraction device according to claim 7, **characterized in that** a length of the curved section of the control curve (33) - with respect to an overall length of the control curve (33) - is at least a third of the overall length of the control curve (33).

9. The retraction device according to one of the claims 1 to 8, **characterized in that** the retraction device (14) has a housing (17) on which the linear displacement path (19) and/or the control curve (33) is/are arranged or formed.

10. The retraction device according to one of the claims 1 to 9, **characterized in that** the entrainment member (18) is movably mounted along the linear displacement path (19) between a self-locking ready position, in which the at least one spring device (16) is in a tensioned condition, and an end position, in which the spring device (16) is at least partially in a relaxed condition.

11. A drawer pull-out guide comprising a retraction device according to one of the claims 1 to 10.

12. The drawer pull-out guide according to claim 11, **characterized in that** the drawer pull-out guide (10) comprises a carcass rail (11) to be fixed to a furniture carcass (2) and at least one extension rail (12) displaceably mounted relative to the carcass rail (11), wherein the extension rail (12) can be pulled into the fully closed end position by the retraction device (14) at the end of the closing movement.

13. An arrangement comprising a drawer (4) and a retraction device (14) according to one of the claims 1 to 10 or a drawer pull-out guide (10) according to claims 11 or 12.

## Revendications

1. Dispositif d'insertion (14) destiné à insérer un élément de meuble (3) monté mobile dans la position finale fermée par rapport à un corps de meuble (2), comportant:
- un entraîneur (18), qui peut être accouplé de manière détachable à l'élément de meuble (3) mobile et qui est monté de manière à pouvoir coulisser au moins en partie le long d'un chemin de déplacement linéaire (19),
- au moins un dispositif à ressort (16) destiné à soumettre l'entraîneur (18) à une force, dans lequel le dispositif à ressort (16) peut être tendu par un support de ressort (21) séparé de l'entraîneur (18),
- un dispositif d'accouplement (30) pour l'accouplement en mouvement entre l'entraîneur (18) et le support de ressort (21), dans lequel lors du déploiement de l'entraîneur (18) le long d'une came de commande (33), le dispositif d'accouplement (30) permet au point de fixation (22) du dispositif à ressort (16) au support de ressort (21) de retomber par rapport à la position de l'entraîneur (18) qui se déplaçant,
- dans lequel le dispositif d'accouplement (30) comprend au moins un levier à deux bras (23) pourvu de deux extrémité de levier, dans lequel le levier à deux bras (23) est monté sur le support de ressort (21) de manière à pouvoir pivoter autour d'un axe de rotation (25), dans lequel une première extrémité de levier du levier à deux bras (23) est reliée à l'entraîneur (18) de manière accouplée en mouvement et dans lequel la deuxième extrémité de levier du levier à deux bras (23) comprend au moins un élément de guidage (24), lequel est guidé de manière à pouvoir coulisser au moins en partie le long de la came de commande (33) lors du déploiement de l'entraîneur (18),
**caractérisé en ce que** la première extrémité de levier du levier à deux bras (23) est reliée de manière accouplée en mouvement à l'entraîneur (18) par l'intermédiaire d'au moins un levier de transmission (26).

2. Dispositif d'insertion selon la revendication 1, **caractérisé en ce que** la première extrémité de levier et la deuxième extrémité de levier du levier à deux bras (23) présentent des longueurs différentes.

3. Dispositif d'insertion selon la revendication 2, **caractérisé en ce que** le au moins un élément de guidage (24) est agencé à la plus longue des deux extrémités de levier du levier à deux bras (23).

4. Dispositif d'insertion selon l'une quelconque des revendications 1 à 3, **caractérisé en ce que** le au moins un levier de transmission (26) est arqué.

5. Dispositif d'insertion selon la revendication 4, **caractérisé en ce que** le levier de transmission (26) arqué enserre le levier à deux bras (23) dans la position insérée de l'entraîneur (18).

6. Dispositif d'insertion selon l'une quelconque des revendications 1 à 5, **caractérisé en ce que** la came de commande (33) est séparée du chemin de déplacement linéaire (19) de l'entraîneur (18).

7. Dispositif d'insertion selon l'une quelconque des revendications 1 à 6, **caractérisé en ce que** la came de commande (33) présente sur au moins une zone d'extrémité, laquelle correspond au dernier chemin de tension du dispositif à ressort (16), une partie courbée.

8. Dispositif d'insertion selon la revendication 7, **caractérisé en ce que** la longueur de la partie courbée de la came de commande (33) - rapportée à la longueur totale de la came de commande (33) - atteint au moins un tiers de la longueur totale de la came de commande (33).

9. Dispositif d'insertion selon l'une quelconque des revendications 1 à 8, **caractérisé en ce que** le dispositif d'insertion (14) comprend un logement (17), sur lequel le chemin de déplacement linéaire (19) et/ou la came de commande (33) sont agencés ou formés.

10. Dispositif d'insertion selon l'une quelconque des revendications 1 à 9, **caractérisé en ce que** l'entraîneur (18) est monté de manière à pouvoir se déplacer le long du chemin de déplacement linéaire (19) entre une position d'attente arrêtée de manière autobloquante, dans laquelle le au moins un dispositif à ressort (16) est tendu, et une position finale, dans laquelle l'au moins un dispositif à ressort (16) est au moins en partie détendu.

11. Glissière télescopique de tiroir comprenant un dispositif d'insertion selon l'une quelconque des revendications 1 à 10.

12. Glissière télescopique de tiroir selon la revendication 11, **caractérisée en ce que** la glissière télescopique de tiroir (10) comprend un rail de corps (11) à fixer à un corps de meuble (2) et au moins un rail télescopique (12) monté de manière à pouvoir se déplacer par rapport au rail de corps (11), dans lequel le rail télescopique (12), vers la fin du mouvement de fermeture, peut être inséré dans la position finale entièrement fermée par le dispositif d'insertion (14).

13. Ensemble comprenant un tiroir (4) et un dispositif d'insertion (14) selon l'une quelconque des revendications 1 à 10 ou comprenant une glissière télescopique de tiroir (10) selon la revendication 11 ou 12.
